# EUROPÄISCHE PATENTSCHRIFT

(11) **EP 1 998 054 B1**
(45) Veröffentlichungstag und Bekanntmachung des Hinweises auf die Patenterteilung: **13.08.2014**
(21) Anmeldenummer: 08156234.0
(22) Anmeldetag: 15.05.2008
(51) Int. Cl.: F15B 15/22

(54) **Pneumatikzylinder mit einer selbsteinstellenden Endlagendämpfung und entsprechendes Verfahren**
Pneumatic cylinder with self-adjusting cushioning at the end of stroke and corresponding method
Cylindre pneumatique avec amortissement à réglage automatique en position finale et procédé

(30) Priorität: 24.05.2007 AT 8282007; 05.05.2008 AT 7142008
(43) Veröffentlichungstag der Anmeldung: 03.12.2008
(73) Patentinhaber: Parker Origa Holding AG, 6304 Zug (CH)
(72) Erfinder: Bruder, Christian, 58791, Werdohl (DE)
(74) Vertreter: Müller, Karl-Ernst

(56) Entgegenhaltungen:
- WO-A1-98/23865
- DE-A1- 2 322 354
- DE-B- 1 039 844
- DE-U1- 29 517 364
- FR-A- 1 527 946
- US-A- 3 933 080

## Beschreibung

Die Erfindung betrifft einen Pneumatikzylinder mit einer selbsteinstellenden Endlagendämpfung mit einem Zylindergehäuse, in welchem ein beweglicher Zylinderkolben angeordnet ist, der an einer Seite von einem Arbeitsdruck (p₁) beaufschlagt ist und sich durch die Bewegung des Zylinderkolbens im Bereich der Endlage des Zylinderkolbens ein von der nicht druckbeaufschlagten Seite des Zylinderkolbens begrenztes Dämpfvolumen ausbildet, wobei die Endlagendämpfung einen Hubraum umfasst, der von einem darin beweglichen Hubelement und einem Teil des Pneumatiltzylinders begrenzt ist, und wobei das Hubelement auf seiner einen Seite über einen Dämpfkanal von dem im Dämpfvolumen anstehenden Dampfdruck (p₂) beaufschlagt ist und ein von dem Hubelement in Abhängigkeit von dem Dämpfdruck (p₂) öffenbarer Entlüftungskanal vorgesehen ist sowie ein Verfahren zur selbsteinstellenden Endlagendämpfung.

In Hydraulik- oder Pneumatikzylindern wird oftmals eine Endlagendämpfung verwendet, um zu verhindern, dass der Kolben in der Endlage gegen das Zylindergehäuse oder gegen einen Anschlag schlägt, Ziel der Endlagendämpfung ist es folglich, die Geschwindigkeit einer bewegten Masse (Kolben + Last), deren Schwerpunkt in der Regel in der Zylinderachse liegt, auf ein Niveau zu verringern, bei der weder der Zylinder noch die Maschine, in der der Zylinder eingebaut ist, beschädigt oder durch eingeleitete Stöße beeinträchtigt wird.

Ein Pneumatikzylinder mit den eingangs genannten Merkmalen ist aus der gattungsgemäßen US 3 933 080 A bekannt. Hierbei ist der Zylinderkolben an seinem zugeordneten Ende gestuft ausgebildet und fährt am Ende seines Zylinderhubes mit der vorstehenden Stufe in eine in der Stirnwand des Zylindergehäuses ausgebildete Ausnehmung ein. Hierdurch werden bei dem bekannten Pneumatikzylinder zwei Dämpfvolumina ausgebildet, nämlich ein erstes, durch die einfahrende Stufe des Zylinderkolbens in der Ausnehmung der Gehäusestirnwand abgeschlossenes Dämpfvolurnen, und ein zweites, im Inneren des Zylindergehäuses zwischen dessen Stirnwand und der dagegen fahrenden Stirnseite des Zylinderkolben gebildetes Dämpfvolumen. Soweit sich bei Annäherung des Zylinderkolbens an die Stirnwand des Zylindergehäuses in beiden Dämpfvolumina ein die Bewegung des Zylinderkolbens abbremsender Dämpfdruck aufbaut, ist jeweils eine ventilgesteuerte Entlastung jedes der beiden Dämpfvolumina zur Atmosphäre hin vorgesehen. Dabei sieht ein Ausführungsbeispiel eine gemeinsame Entlastungssteuerung der beiden Dämpfvolumina über ein in einem Hubraum beweglich angeordnetes Hubelement vor, wobei auf einer Seite des Hubelements eine Verbindung zwischen dem ersten Dämpfvolumen und einer Auslassöffnung und auf der anderen Seite des Hubelements eine Verbindung zwischen dem zweiten Dämpfvolumen und einer Auslassöffnung besteht. Durch diese druckgesteuerte Endlagendämpfung soll ein durch einen eventuell zu hohen Dämpfungsdruck bedingtes Rückschlagen des Zylinderkolbens beim Dämpfungsvorgang verhindert werden.

Aus der DE 295 17 364 U1 ist eine Endlagendämpfung bei einem Pneumatikzylinder bekannt, bei der das am Ende des Kolbenweges zwischen der stirnseitigen Zylinderwand und dem Zylinderkolben entstehende Dämpfvolumen über einen angeschlossenen Dämpferkanal zur Atmosphäre hin entlastet wird.

In den Dämpferkanal ist eine Drossel bzw. eine Überdruckventil eingeschaltet, welche für den Aufbau eines entsprechenden Dampfdruckes sorgen. Damit beim Erreichen der Kolbenendlage kein Überdruck mehr in dem gebildeten Dämpfvolumen herrscht, so dass der Kolben eine Bewegungsumkehr erfahren könnte, ist zusätzlich ein Entlüftungsventil vorgesehen, welches vom Zylinderkolben wegabhängig und mechanisch geschaltet wird.

Weiters sind wegabhängige Endiagendämpfungen bekannt, wie z.B. aus der EP 949 422 A1, die einen Abluftquerschnitt In Abhängigkeit von der Kolbenposition verändern und somit einen progressiven Dämpfverlauf vorgeben können. Dieser Dämpfverlauf ist aber von der fest vorgegebenen Geometrie abhängig und kann somit nur für eine bestimmte Kombination von Masse und Geschwindigkeit optimal sein. Wird der Pneumatikzylinder abselts des optimalen Betriebspunktes betrieben, z.B. wenn sich der Arbeltsdruck (und damit die Geschwindigkeit) ändert oder wenn eine andere Last bewegt wird, ist die Dämpfung nicht mehr optimal. Aber genau das ist In der Praxis der Fall, da es sich gezeigt hat, dass die Positionen, an denen die Druckspitzen auftreten je nach Belastung und Geschwindigkeit unterschledlich sind.

Ebenfalls sind pneumatische Stoßdämpfer bekannt, z.B. aus der DE 37 40 669 A1, mit einem Auslassventil, Ober das die bei einer Dämpfungsbewegung des Kolbens komprimierte Luft ausgelassen wird. Dazu wird ein Ventilstößel durch den Arbeitsdruck und eine Federkraft vorgespannt. Wenn der Druck der komprimierten Luft die Vorspannung überstelgt, öffnet das Auslassventil schlagartig und die komprimierte Luft wird über eine Drossel entspannt. Um einen solchen Stoßdämpfer optimal betreiben zu können, ist eine Regelung vorgesehen, mit der der Vordruck, gegen den der Kolben bewegt wird. In Abhängigkeit von der Position des Kolbens geregelt wird. Mit einer solchen Regelung kann ein sich einstellende Dämpfung erzielt werden, allerdings nur unter hohem Aufwand für die Regelung.

Die gegenständliche Erfindung hat sich die Aufgabe gestellt, eine Endlagendämpfung eines Pneumatikzylinders, sowie ein zugehöriges Verfahren, anzugeben, die sich selbsttätig auf unterschiedliche Betriebsparameter, wie z.B. Masse, Geschwindigkeit und Arbeitsdruck, einstellt, um eine in einem weiten Bereich optimale Dämpfung zu erzlelen und die einfach und kostengünstig ausgestaltet ist.

Diese Aufgabe wird dadurch gelöst, dass der Hubraum auf der gegenüberliegenden Seite des Hubelements über einen Verbindungskanal mit der vom Arbeitsdruck (p₁) druckbeaufschlagten Seite des Zylinderkolbens oder einem in einem Auslasskanal anliegenden Entlüftungsdruck (p₃) verbunden ist und in dem Verbindungskanal vor dem Hubraum ein Rückschlagventil angeordnet ist, welches in Richtung des Arbeitsdruckes (p₁) bzw. des Entlüftungsdruckes (p₃) sperrt, so dass das Hubelement den Abströmquerschnitt des Entlüftungskanals in Abhängigkeit von dem Verhältnis des auf seiner einen Seite einwirkenden Dämpfdrucks (p₂) zu dem jeweils auf seiner gegenüberliegenden Seite in dem Hubraum eingeschlossenen Arbeitsdruck (p₁) bzw. Entlüftungsdruck (p₃) freigibt. Das erfindungsgemäße Verfahren ergibt sich entsprechend dadurch, dass dass das Hubelement durch den dieses beaufschlagenden Dämpfdruck (p₂) gegen ein mit dem Arbeitdruck (p₁) oder einem Entlüftungsdruck (p₃) beaufschlagtes abgeschlossenes Druckmittelvolumen bewegt wird, so dass das Hubelement den Abströmquerschnitt des Entlüftungskanals in Abhängigkeit von dem Verhältnis des auf seiner einen Seite einwirkenden Dämpfdrucks (p₂) zu dem jeweils auf seiner gegenüberliegenden Seite in dem Hubraum anstehenden Arbeitsdruck (p₁) bzw. Entlüftungsdruck (p₃) freigibt.

Durch diese Anordnung bzw. dieses Verfahren entsteht im Hubraum eine adaptive Gasfeder mit einer progressiven Federsteifigkeit, die vom Arbeitsdruck bzw. vom Entlüftungsdruck und vom Druck im Endlagendämpfraum abhängig ist. Dadurch wird der effektive Abströmquerschnitt abschnittsweise geöffnet, wodurch eine nahezu lineare Öffnungsfunktion vorhanden ist. Die Federkonstante dieser Gasfeder verändert sich dabei selbständig in Abhängigkeit von den herrschenden Drücken und es wird eine gleich bleibende Dämpfwirkung auch bei unterschiedlichen Betriebsdrücken und unterschiedlichen kinetischen Energien erzielt. Vorteilhaft wird in der adaptiven Gasfeder der Entlüftungsdruck verwendet, da der Druckverlauf auf der Entlüftungsseite eine ausgeprägtere Abhängigkeit von der Verfahrgeschwindigkeit des Zylinderkolbens zeigt und damit als Regelgröße besser geeignet ist. Die Erfindung erhöht dadurch den Komfort, die Funktionssicherheit und die Nutzerfreundlichkeit des pneumatischen Antriebs. Durch die selbständig Anpassung der Endlagendämpfung an die Betriebsbedingungen entfallen darüber hinaus auch die Kosten für die manuelle Einstellung und die Zykluszeiten verringern sich.

Das Dampfvolumen wird vorteilhaft gebildet, Indem Im Bereich des Endanschlags des Zylinderkolbens ein sich in axialer Richtung In das Zylindergehäuse erstreckender Dämpfzapfen angeordnet ist und der Zylinderkolben mit einer den Dämpfzapfen annehmbaren Ausnehmung ausgeführt ist. Dadurch wird das Zylindervolumen beim Einfahren des Dämpfzapfens in die Ausnehmung zur Ausbildung des Dämpfvolumens geteilt. Alternativ kann das Dämpfvolumen auch gebildet werden, indem ein Auslasskanal seitlich am Zylindergehäuse und axial beabstandet vom Zylinderdeckel angeordnet wird.

In einer bevorzugten Ausgestaltung ist das Hubelement als im Hubraum geführt gelagerter Dämpfkolben ausgeführt. Der Hubraum bzw. der Dämpfkolben kann dabei, je nach konstruktiver Ausgesteitung, entweder in einen den Pneumatikzylinder abschließenden Zylinderdeckel oder im Zylinderkölben angeordnet sein.

Das Hubelement kann aber alternativ auch ein Dichtelement zwischen Dämpfzapfen und Zylinderkolben sein, wobei das Dichtelement hohl ist und im Zylinderkolben angeordnet ist. Mit einer solchen Anordnung kann die Anzahl der benötigten Komponenten für die Endlagendampfung raduziertwerden.

Um ein mögliches Schwingen des Zylinderkolbens beim Auffahren auf das im Dämpfvolumen eingesperrte Luftvolumen zu vermeiden bzw. zu reduzieren, kann am Pneumatikzylinder eine Entlüftungsöffnung vorgesehen sein, die mit dem Dämpfvolumen verbunden ist.

Die gegenständliche Erfindung wird im Nachfolgenden anhand der schematischen, nicht einschränkenden, bevorzugte Ausgestaltungen der Erfindung zeigenden Figuren 1 bis 4 beschrieben. Dabei zeigt
Flg. 1 einen bekannten kolbenstangenlosen Pneumatikzylinder,
Fig. 2 eine Ausführung der Erfindung mit der Endlagendämpfung im Zylinderdeckel,
Fig. 3 eine Ausführung der Erfindung mit der Endlagendämpfung Im Zylinderkolben,
Fig. 4 eine Ausführung der Endlagendämpfung als Dämpfdichtung und
Fig. 5 eine Ausführung der Erfindung mit Druckversorgung der adaptiven Gasfeder von der Entlüftungsseite.

Bei einer bekannten Endlagendämpfung nach Fig. 1 wird am Ende des Arbeitshubes, Im Bereich des Endanschlags des Zylinderkolbens 22 ein Dämpfzapfen 18 durch eine Dämpfdichtung 21 In einer Ausnehmung 23 des Zylinderkolbens 22 geführt (strichliert angedeutet), wodurch eine zusätzliche Kammer In der nicht Druck beaufschlagten Zylinderseite geschaffen wird - das Dämpfvolumen 19. Das nun entstandene Dämpfvolumen 19 kann nur über eine vorgesehene, hier nicht dargestellte, Ventilnadel, z.B. Im Zylinderdeckel 4, entweichen. Beim Einfahren des Zylinderkolbens 22 wird die Luft, die sich in dieser Kammer sammelt, komprimiert und durch die Bewegung des Kolbens an der Ventilnadel vorbeigeführt. Das Volumen kann aber nicht in derselben Zeit abgeführt werden, In der der Kolben einfährt, weshalb es In dieser Kammer zu einem Druckanstieg kommt. Der Kolben wird durch diesen Druck verzögert und soll dadurch nicht auf den Zylinderdeckel bzw. einen Endanschlag aufschlagen, sondern mit dem zeitverzögerten Entweichen der Luft langsam einfahren. Die Ventilnadel wird dabei bei Inbetriebnahme des Zylinders eingestellt. Diese Form der Endlagendämpfung ist In vielen Pneumatik- oder Hydraulikzylindern zu finden die eine Endlagendämpfung aufweisen, wie z.B. In einem kolbenstangenlosen Pneumatikzylinder 1 wie in Fig. 1 dargestellt.

In Fig. 2 ist ein Endbereich, hier das durch den Zylinderdeckel 4 abgeschlossene Ende, eines Pneumatikzylinders 1, hier z.B. eines kolbenstangenlosen Pneumatikzylinders, mit einer erfindungsgemäßen selbsteinstellenden Endlagendämpfung im Detail gezeigt. Der Zylinderkolben 22 ist, z.B. Ober einen Schlitten, mit einer Masse m verbunden und bewegt sich unter Druckbeaufschlagung p₁ an einer seiner Seiten mit einer Geschwindigkeit v In einem Zylindergehäuse 15 in Richtung des mechanischen Endanschlags (Im Bereich des Zylinderdeckels 4). Der Zylinderkolben 22 ist gegenüber dem Zylindergehäuse in bekannter Weise mittels Dichtelementen 20 abgedichtet. Die Bewegungsrichtung ist In Fig. 2 durch den Pfeil angedeutet. Die durch die Bewegung verdrängte Luft auf der nicht druckbeaufschlagten Seite des Zylinderkolbens 22 wird dabei über einen Kanal 3 im Zylinderdeckel 4 und einen hier nicht dargestellten Anschluss abgeführt.

Im Zylinderkolben 22 ist eine Ausnehmung 23 vorgesehen, die einen sich axial in das Zylindergehäuse 15 erstreckenden Dämpfzapfen 18 aufnehmen kann. Der Dämpfzapfen 18 ist in diesem Beispiel am Zylinderdeckel 4 und im Endbereich bzw. im Bereich einer Endlage des Zylinderkolbens 22 des Pneumetikzylinders 1 angeordnet, wodurch sich ein Dämpfbereich ergibt. Ein Auslasskanal 3 erstreckt sich hier In axialer Richtung durch den Zylinderdeckel 4 und durch den Dämpfzapfen 18. Ein solches Dämpfvolumen 19 kann natürlich auch anders, Insbesondere ohne Dämpfzapfen 18, gebildet werden, z.B. indem der Auslasskanal 3 seitlich und in axialer Richtung beabstandet vom Zylinderdeckel 4 am Zylindergehäuse 15 angeordnet wird, wie in Flg. 2 strichliert angedeutet und durch Bezugszeichen 3a gekennzeichnet. Dadurch wird der Auslasskanal 3a bei der Bewegung des Zylinderkolbens 22 verschlossen, wodurch sich im Bereich der Endlage des Zylinderkolbens 22 zwischen Zylinderdeckel 4 und Zylinderkolben 22 wieder ein entsprechendes Dämpfvolumen 19 ergibt.

Im Zylinderdeckel 4 ist ein Hubraum 9 vorgesehen - hier eine einfache Bohrung, die durch eine Scheibe 10 verschlossen wird. Der Hubraum 9 wird durch ein Hubelement, hier ein Dämpfkolben 7, begrenzt, das beweglich (wie durch den Doppelpfeil in Fig. 2 angedeutet) und geführt im Hubraum 9 angeordnet ist. Der Hubraum 9 ist hier über einen Kanal 11 im Zylinderdeckel 4 und einen im Zylindergehäuse 15 angeordneten Verbindungskanal 14 mit dem Arbeitsdruck p₁ auf der druckbeaufschlagten Seite des Zylinderkolbens 22 verbunden. Im Verbindungskanal 14 oder alternativ wie in diesem Beispiel im Kanal 11 im Zylinderdeckel 4 ist ein Rückschlagventil 12 angeordnet, dass in Richtung des Arbeitsdruckes p₁ sperrt. Der Dämpfkolben 7 wird daher an einer Seite durch den im Hubraum 9 wirkenden Arbeitsdruck p₁ druckbeaufschlagt. Die gegenüberliegende Seite 6 des Dämpfkolbens 7 ist in diesem Beispiel abgestuft ausgeführt und ist über einen Dämpfkanal 16 mit dem Dämpfvolumen 19 verbunden. Der Dämpfkolben 7 verschließt einen im Zylinderdeckel 4 angeordneten Entlüftungskanal 5, der mit dem Auslasskanal 3 verbunden ist. Der Dämpfkolben 7 kann zur Abdichtung gegenüber dem Zylinderdeckel 4 mit Drosselnuten 8 versehene sein. Anstelle der Drosselnuten 8 können aber auch beliebige andere Dichtelemente vorgesehen sein. Um bei einer Arbeitsdruckänderung von einem Hub zum nächsten den neuen Arbeitsdruck p₁ im Hubraum 9 einstellen zu können, kann über die Drosselnuten 8 oder den anderen Dichtelementen an dieser Stelle zum Druckabbau im Hubraum 9 auch eine gezielte Leckage vorgesehen sein. Ebenso ist aber natürlich denkbar, den Hubraum 9 zwischen zwei Hüben wenn notwendig über andere geeignete Einrichtungen, wie z.B. ein Ventil oder eine Drossel, zu entlüften bzw. mit dem neuen Arbeitsdruck p₁ zu beaufschlagen.

Eine solche Endlagendämpfung kann natürlich auch an der anderen Seite des Pneumatikzylinders vorgesehen sein, so dass auch die entgegen gesetzte Bewegung entsprechend endlagengedämpft ist. Dazu kann dieselbe Anordnung auch auf der anderen Seite vorgesehen sein und der dann wirkende Arbeitsdruck wird über den zweiten Verbindungskanal 2 dem zweiten Hubraum 9 zugeführt.

Im Nachfolgenden wird nun die Funktion der erfindungsgemäßen Endlagendämpfung beschrieben.

Während der Bewegung des Zylinderkolbens 22 wird die verdrängte Luft auf der der druckbeaufschlagt Seite abgewandten Seite des Zylinderkolbens 22 durch den Auslasskanal 3 abgeführt. Der Auslasskanal 3 ist dabei vorteilhaft so dimensioniert, dass die gesamte verdrängte Luft ohne Rückstau (und damit ohne einhergehenden Druckanstieg) abgeführt werden kann. Wenn der Zylinderkolben 22 im Bereich der Endlage des Zylinderkolben 22 durch die Bewegung auf den Dämpfzapfen 18 auffährt, wird dieser durch eine in der Ausnehmung 23 des Zylinderkolbens 22 angeordnete Dämpfdichtung 21 geführt, wodurch der Zylinderraum durch die Dämpfdichtung 21 geteilt wird. Dadurch entsteht am Ende der Bewegung des Zylinderkolbens 22 eine abgeschlossene Kammer - das Dämpfvolumen 19, in dem die darin verbleibende Luft zur Dämpfung des Zylinderkolbens 22 durch dessen Bewegung komprimiert wird. Dieser Dämpfdruck p₂ im Dämpfvolumen 19 wirkt über den Dämpfkanal 16 auf die Seite 6 des Dämpfkolbens 7, dessen dem Hubraum 9 zugewandte Seite gleichzeitig über den Verbindungskanal 14 mit dem Arbeitsdruck p₁ beaufschlagt ist. Übersteigt der Dämpfdruck p₂ im Dämpfvolumen 19 durch die weitere Bewegung des Zylinderkolbens 22 nun den Arbeitsdruck p₁ wird der Dämpfkolben 7 angehoben, wodurch die Luft im Hubraum 9 komprimiert wird, da durch das Rückschlagventil 12 ein Zurückströmen der Luft verhindert wird. Durch den Hub des Dämpfkolbens 7 wird der Entlüftungskanal 5 geöffnet und die im Dämpfvolumen 19 eingeschlossene Luft beginnt über den Dämpfkanal 16, den Entlüftungskanal 5 und den Abströmkanal 3 abzuströmen. Durch das im Hubraum 9 eingeschlossene Luftvolumen entsteht im Hubraum 9 eine Gasfeder mit einer progressiven Federsteifigkeit
${C}_{L} = \frac{{{A}_{K}}^{2}}{V} ⁢ {E}_{L} ,$
mit A_{K} der Fläche des Dämpfkolbens, V dem eingeschlossenen Volumen, das von den wirkenden Drücken abhängig ist, und E_{L}, dem Elastizitätsmodul der Luft, der sich ergibt aus P*n, dem Druck multipliziert mit dem Polytropenexponent. Diese adaptive Gasfeder wirkt dem Hub des Dämpfelements 7 entgegen, wodurch der Abströmquerschnitt nicht schlagartig, sondern progressiv und in Abhängigkeit vom herrschenden Arbeitsdruck p₁ geöffnet wird. Dabei verhält sich die Öffnungsfunktion annähernd linear zum Druck. Die Federkonstante dieser Gasfeder wird durch das Volumen und den Druck des Luftvolumens bestimmt. Wird der Arbeitsdruck variiert, ändert sich damit auch die Federkonstante der Gasfeder. Ändert sich die kinetische Energie des Zylinderkolbens 22, z.B. durch eine höhere Geschwindigkeit v oder eine andere Masse m, passt sich über unterschiedliche Druckverhältnisse der Hub des Dämpfelementes 7 und damit auch das Dämpfverhalten selbstständig an die neuen Gegebenheiten an. Dies funktioniert in einem gewissen Energiebereich, wobei die maximale Dämpfenergie nicht überschritten werden darf. Bei unterschiedlichen Arbeitsdrücken verschiebt sich die Kennlinie der Dämpffunktion.

Wird der Öffnungsdruck im Dämpfraum 19 nicht erreicht, z.B. durch sehr niedrige Geschwindigkeiten beim Transport sehr kleiner Massen, besteht die Gefahr des Schwingens. Das Schwingen entsteht durch das Auffahren des Zylinderkolbens 22 auf das Luftpolster, das im Dämpfraum 19 gebildet wird, da die eingesperrte Luft nicht entweichen kann. Diesem Schwingen kann z.B. durch gezieltes Einbringen einer (oder mehrerer) Entlüftungsöffnung(en) 17, z.B. im Dämpfzapfen 18 oder im Zylindergehäuse 15, entgegengewirkt werden. Die Entlüftungsöffnung 17 kann dabei in ihrer Form, Lage und Größe den Gegebenheiten, z.B. der konstruktiven Ausgestaltung oder den zu erwartenden kinetischen Energien, angepasst werden.

In Fig. 3 ist eine alternative Ausgestaltung einer erfindungsgemäßen selbsteinstellenden Endlagendämpfung gezeigt. In dieser Ausführung ist der Hubraum 9 im Zylinderkolben 22 angeordnet, ebenso wie der Verbindungskanal 14, das Rückschlagventil 12, der Dämpfkanal 16 und der Entlüftungskanal 5. Ansonsten ist die Funktion dieser Endlagendämpfung identisch mit der unter Bezug auf Fig. 2 beschriebenen.

Fig. 4 zeigt eine weitere mögliche Ausgestaltung der Erfindung. In diesem Beispiel ist das Hubelement als elastische Dämpfdichtung 24 ausgeführt. Die Dämpfdichtung 24 ist dabei an der Ausnehmung 23 des Zylinderkolbens 22 angeordnet. Die Dämpfdichtung 24 ist dabei hohl ausgeführt und bildet somit ein Volumen zwischen dem Zylinderkolben 22 und der Dämpfdichtung - den Hubraum 9. Beim Auffahren des Zylinderkolbens 22 auf den Dämpfzapfen 18 teilt die Dämpfdichtung 24 wieder das Zylindervolumen, wodurch wieder das Dämpfvolumen 19 entsteht. Durch die weitere Bewegung des Zylinderkolbens 22 und der damit verbundenen Druckerhöhung im Dämpfraum 19 wird die Dämpfdichtung 24 zusammengedrückt, wie in Fig. 4 strichliert angedeutet. Dadurch hebt die Dämpfdichtung 24 vom Dämpfzapfen 18 ab und es entsteht ein ringförmiger Entlüftungskanal 5 zwischen Dämpfdichtung 24 und Dämpfzapfen 18, durch den die im Dämpfvolumen 19 eingesperrte Luft wieder abströmen kann. Im Hubraum 9 wird durch die Druckbelastung durch den Arbeitsdruck p₁ wieder eine Gasfeder mit progressiver Federkonstante gebildet, die dem Zusammendrücken der Dämpfdichtung 24 entgegen wirkt. Die Funktion dieser Ausführung ist daher wieder identisch mit der unter Bezug auf Fig. 2 beschriebenen.

In den obigen Ausführungsbeispielen wird der Hubraum 9 immer durch den Arbeitsdruck p₁ beaufschlagt. Es ist aber auch denkbar, den Hubraum 9 bzw. die adaptive Gasfeder von der Entlüftungsseite her zu beaufschlagen, wie nachfolgen anhand der Fig. 5 beschrieben wird. Auf Grund der üblichen Abluftdrosselung zur Geschwindigkeitsregulierung des Zylinderkolbens 22 ist auf der Entlüftungsseite ein Gegendruck p₃ vorhanden, dessen Niveau niedriger ist als das der Belüftungsseite. Der Hubraum 9 wird in dieser Ausgestaltung über einen Verbindungskanal 14 und einem Kanal 11 mit dem Auslasskanal 3 verbunden, in dem der Entlüftungsdruck p₃ anliegt. Im Verbindungskanal 14 bzw. im Kanal 11 ist wiederum ein Rückschlagventil 12 angeordnet, dass in Richtung des Entlüftungsdruckes p₃ sperrt. Zum Ausgleich des nun niedrigeren Drucks im Hubraum 9 der adaptiven Gasfeder kann das Hubelement, hier wieder ein Dämpfkolben 7, mit unterschiedlich großen Kolbenflächen ausgeführt werden. Bis der Zylinderkolben 22 mit der Dämpfdichtung 21 auf den Dämpfzapfen 18 auffährt, sind der Druck p₂ im Dämpfvolumen 19 und der Entlüftungsdruck p₃ im Auslasskanal 3 gleich groß. Der Entlüftungsdruck p₃ steht über den Verbindungskanal 14, das Rückschlagventil 12 und dem Kanal 11 auch im Hubraum 9 an. Schließt die Dämpfdichtung 21 das Dämpfvolumen 19 ab, fällt der Entlüftungsdruck p₃ im Auslasskanal 3 stark ab. Im Hubraum 9 hingegen, bleibt dieser Druck auf Grund des Rückschlagventils 12 erhalten. Am Dämpfkolben 7 steht auf Seite 6 steht wieder der ansteigende Druck p₂ im Dämpfvolumen 19 an und auf der anderen Seite des Dämpfkolbens 7 der Entlüftungsdruck p₃ vor Dämpfbeginn. Ansonsten ist die Funktion dieser Endlagendämpfung identisch mit der unter Bezug auf Fig. 2 beschriebenen, wobei die adaptive Gasfeder nun vom Entlüftungsdruck p₃ abhängig ist.

Selbstverständlich können die adaptiven Gasfedern der Endlagendämpfungen gemäß den Ausführungen nach den Figuren 3 und 4 wie oben beschrieben ebenfalls von der Entlüftungsseite, d.h. durch den Entlüftungsdruck p₃, beaufschlagt werden.

Die obigen Beispiele wurden zwar mit Luft als Druckmittel beschrieben, es ist aber selbstverständlich ebenso möglich, anstelle von Luft ein beliebiges anderes geeignetes Gas als Druckmittel zu verwenden.

## Patentansprüche

1. Pneumatikzylinder mit einer selbsteinstellenden Endlagendämpfung mit einem Zylindergehäuse (15), in welchem ein beweglicher Zylinderkolben (22) angeordnet ist, der an einer Seite von einem Arbeitsdruck (p₁) beaufschlagt ist und sich durch die Bewegung des Zylinderkolbens (22) im Bereich der Endlage des Zylinderkolben (22) ein von der nicht druckbeaufschlagten Seite des Zylinderkolbens (22) begrenztes Dämpfvolumen (19) ausbildet, wobei die Endlagendämpfung einen Hubraum (9) umfasst, der von einem darin beweglichen Hubelement (7, 24) und einem Teil des Pneumatikzylinders (1) begrenzt ist, und wobei das Hubelement (7, 24) auf seiner einen Seite über einen Dämpfkanal (16) von dem im Dämpfvolumen (19) anstehenden Dämpfdruck (p₂) beaufschlagt ist und ein von dem Hubelement (7, 24) in Abhängigkeit von dem Dampfdruck (p₂) offenbarer Entlüftungskanal (5) vorgesehen ist, **dadurch gekennzeichnet, dass** der Hubraum (9) auf der gegenüberliegenden Seite des Hubelements (7, 24) über einen Verbindungskanal (14) mit der vom Arbeitsdruck (p₁) druckbeaufschlagten Seite des Zylinderkolbens (22) oder einem in einem Auslasskanal (3) anliegenden Entlüftungsdruck (p₃) verbunden ist und in dem Verbindungskanal (14) vor dem Hubraum (9) ein Rückschlagventil (12) angeordnet ist, welches in Richtung des Arbeitsdruckes (p₁) bzw. des Entlüftungsdruckes (p₃) sperrt, so dass das Hubelement (7, 24) den Abströmquerschnitt des Entlüftungskanals (5) in Abhängigkeit von dem Verhältnis des auf seiner einen Seite einwirkenden Dämpfdrucks (p₂) zu dem jeweils auf seiner gegenüberliegenden Seite in dem Hubraum (9) eingeschlossenen Arbeitsdruck (p₁) bzw. Entlüftungsdruck (p₃) freigibt.

2. Pneumatikzylinder nach Anspruch 1, **dadurch gekennzeichnet, dass** im Bereich des Endanschlags des Zylinderkolbens (22) ein sich in axialer Richtung in das Zylindergehäuse (15) erstreckender Dämpfzapfen (18) angeordnet ist und der Zylinderkolben (22) mit einer den Dämpfzapfen (18) aufnehmenden Ausnehmung (23) ausgeführt ist.

3. Pneumatikzylinder nach Anspruch 1, **dadurch gekennzeichnet, dass** der Auslasskanal (3) seitlich am Zylindergehäuse (15) und axial beabstandet von einem Zylinderdeckel (4) angeordnet ist.

4. Pneumatikzylinder nach einem der Ansprüche 1 bis 3, **dadurch gekennzeichnet, dass** das Hubelement als ein im Hubraum (9) geführt gelagerter Dämpfkolben (7) ausgeführt ist.

5. Pneumatikzylinder nach Anspruch 4, **dadurch gekennzeichnet, dass** der Hubraum (9) in einem den Pneumatikzylinder (1) abschließenden Zylinderdeckel (4) angeordnet ist.

6. Pneumatikzylinder nach Anspruch 4, **dadurch gekennzeichnet, dass** der Hubraum (9) im Zylinderkolben (22) angeordnet ist.

7. Pneumatikzylinder nach Anspruch 2, **dadurch gekennzeichnet, dass** als Hubelement ein elastisches Dichtelement (24) zwischen Dämpfzapfen (18) und Zylinderkolben (22) vorgesehen ist, wobei das Dichtelement (24) hohl ist und im Zylinderkolben (22) angeordnet ist.

8. Pneumatikzylinder nach einem der Ansprüche 1 bis 7, **dadurch gekennzeichnet, dass** am Pneumatikzylinder (1) eine Entlüftungsöffnung (17) vorgesehen ist, die mit dem Dämpfvolumen (19) verbunden ist.

9. Pneumatikzylinder nach einem der Ansprüche 1 bis 8, **dadurch gekennzeichnet, dass** an beiden Endlagen des Zylinderkolbens (22) eine selbsteinstellende Endlagendämpfung angeordnet ist.

10. Verfahren zur selbsteinstellenden Endlagendämpfung eines in einem Zylindergehäuse (15) bewegten Zylinderkolbens (22) eines Pneumatikzylinders (1), der an einer Seite von einem Arbeitsdruck (p₁) beaufschlagt wird, und wobei durch die Bewegung des Zylinderkolbens (22) im Bereich der Endlage des Zylinderkolbens (22) ein von der nicht druckbeaufschlagten Seite des Zylinderkolbens (22) begrenztes Dämpfvolumen (19) gebildet wird, wobei im Dämpfvolumen (19) durch die Bewegung des Zylinderkolbens (22) ein Dämpfdruck (p₂) entsteht, mit dem ein Hubelement (7, 24) beaufschlagt wird, durch dessen Bewegung ein Entlüftungskanal (5) für den Dämpfdruck (p₂) geöffnet wird, **dadurch gekennzeichnet, dass** das Hubelement (7, 24) durch den dieses beaufschlagenden Dampfdruck (p₂) gegen ein mit dem Arbeitdruck (p₁) oder einem Entlüftungsdruck (p₃) beaufschlagtes abgeschlossenes Druckmittelvolumen bewegt wird, so dass das Hubelement (7, 24) den Abströmquerschnitt des Entlüftungskanals (5) in Abhängigkeit von dem Verhältnis des auf seiner einen Seite einwirkenden Dampfdrucks (p₂) zu dem jeweils auf seiner gegenüberliegenden Seite in dem Hubraum (9) anstehenden Arbeitsdruck (p₁) bzw, Entlüftungsdruck (p₃) freigibt.

## Claims

1. A pneumatic cylinder having a self-adjusting end position damping system having a cylinder housing (15), in which a movable cylinder piston (22) is arranged, which is loaded on one side by a working pressure (p₁), and a damping volume (19), which is delimited by the non-pressure-loaded side of the cylinder piston (22), is formed by the movement of the cylinder piston (22) in the region of the end position of the cylinder piston (22), wherein the end position damping system comprises a stroke space (9), which is delimited by a stroke element (7, 24) that is movable therein and a part of the pneumatic cylinder (1), and wherein the stroke element (7, 24) is loaded on one side by the damping pressure (p₂) present in the damping volume (19) via a damping duct (16), and a ventilation duct (5) is provided, which can be opened by the stroke element (7, 24) depending on the damping pressure (p₂),
**characterised in that**
the stroke space (9) on the opposite side of the stroke element (7, 24) is connected via a connection duct (14) to the side of the cylinder piston (22) that is pressure-loaded by the working pressure (p₁) or a ventilation pressure (p₃) present in an outlet duct (3), and a check valve (12) is arranged in the connection duct (14) upstream of the stroke space (9), which check valve blocks in the direction of the working pressure (p₁) or the ventilation pressure (p₃), so that the stroke element (7, 24) opens the outflow cross section of the ventilation duct (5) depending on the ratio of the damping pressure (p₂) effective on its one side to the working pressure (p₁) or ventilation pressure (p₃) enclosed in the stroke space (9) on its opposite side.

2. The pneumatic cylinder according to claim 1,
**characterised in that**
a damping bolt (18), which extends into the cylinder housing (15) in the axial direction, is arranged in the region of the end stop of the cylinder piston (22), and the cylinder piston (22) is configured with a recess (23), which receives the damping bolt (18).

3. The pneumatic cylinder according to claim 1,
**characterised in that**
the outlet duct (3) is arranged laterally on the cylinder housing (15) and at an axial distance from a cylinder cover (4).

4. The pneumatic cylinder according to any one of claims 1 to 3,
**characterised in that**
the stroke element is configured as a damping piston (7), which is mounted such that it is guided in the stroke space (9).

5. The pneumatic cylinder according to claim 4,
**characterised in that**
the stroke space (9) is arranged in a cylinder cover (4), which closes off the pneumatic cylinder (1).

6. The pneumatic cylinder according to claim 4,
**characterised in that**
the stroke space (9) is arranged in the cylinder piston (22).

7. The pneumatic cylinder according to claim 2,
**characterised in that**
an elastic sealing element (24) is provided as the stroke element between the damping bolt (18) and the cylinder piston (22), wherein the sealing element (24) is hollow and is arranged in the cylinder piston (22).

8. The pneumatic cylinder according to any one of claims 1 to 7,
**characterised in that**
a ventilation opening (17), which is connected to the damping volume (19), is provided on the pneumatic cylinder (1).

9. The pneumatic cylinder according to any one of claims 1 to 8,
**characterised in that**
a self-adjusting end position damping system is arranged at both end positions of the cylinder piston (22).

10. A method for self-adjusting end position damping of a cylinder piston (22) of a pneumatic cylinder (1), which is moved in a cylinder housing (15) and is loaded on one side by a working pressure (p₁), and wherein a damping volume (19), which is delimited by the non-pressure-loaded side of the cylinder piston (22), is formed by the movement of the cylinder piston (22) in the region of the end position of the cylinder piston (22), wherein a damping pressure (p₂) is produced in the damping volume (19) by the movement of the cylinder piston (22), with which a stroke element (7, 24) is loaded, by means of the movement of which a ventilation duct (5) is opened for the damping pressure (p₂),
**characterised in that**
the stroke element (7, 24) is moved by the damping pressure (p₂) loading said stroke element against a closed off pressure medium volume, which is loaded with the working pressure (p₁) or a ventilation pressure (p₃), so that the stroke element (7, 24) opens the outflow cross section of the ventilation duct (5) depending on the ratio of the damping pressure (p₂) effective on its one side to the working pressure (p₁) or ventilation pressure (p₃) present on its opposite side in the stroke space (9).

## Revendications

1. Cylindre pneumatique avec un amortissement à réglage automatique en position finale avec un boîtier de cylindre (15), dans lequel un piston de cylindre mobile (22) est disposé, lequel piston est sollicité sur un côté par une pression de travail (p₁) et un volume d'amortissement (19) délimité par le côté du piston de cylindre (22) qui n'est pas sollicité par la pression se forme par le mouvement du piston de cylindre (22) dans la zone de la position finale du piston de cylindre (22), l'amortissement en position finale comportant un espace de levage (9) qui est délimité par un élément de levage (7, 24) mobile dedans et une partie du cylindre pneumatique (1), et l'élément de levage (7, 24) étant sollicité sur un côté par un canal d'amortissement (16) par la pression d'amortissement (p₂) régnant dans le volume d'amortissement (19) et un canal de ventilation (5) pouvant être ouvert par l'élément de levage (7, 24) en fonction de la pression d'amortissement (p₂) étant prévu, **caractérisé en ce que** l'espace de levage (9) est relié sur le côté opposé de l'élément de levage (7, 24) par un canal de liaison (14) au côté sollicité par la pression de travail (p₁) du piston de cylindre (22) ou à une pression de ventilation (p₃) appliquée dans un canal de sortie (3), et un clapet antiretour (12) est disposé dans le canal de liaison (14) avant l'espace de levage (9), lequel bloque en direction de la pression de travail (p₁) ou de la pression de ventilation (p₃) de sorte que l'élément de levage (7, 24) libère la section d'écoulement du canal de ventilation (5) en fonction du rapport entre la pression d'amortissement (p₂) agissant sur un côté et la pression de travail (p₁) ou pression de ventilation (p₃) incluse respectivement sur son côté opposé dans l'espace de levage (9).

2. Cylindre pneumatique selon la revendication 1, **caractérisé en ce qu'**un tenon d'amortissement (18) s'étendant dans la direction axiale dans le boîtier de cylindre (15) est disposé dans la zone de la butée finale du piston de cylindre (22) et le piston de cylindre (22) est réalisé avec un évidement (23) recevant le tenon d'amortissement (18).

3. Cylindre pneumatique selon la revendication 1, **caractérisé en ce que** le canal de sortie (3) est disposé latéralement sur le boîtier de cylindre (15) et à distance axiale d'un couvercle de cylindre (4).

4. Cylindre pneumatique selon l'une quelconque des revendications 1 à 3, **caractérisé en ce que** l'élément de levage est réalisé comme un piston d'amortissement (7) logé par guidage dans l'espace de levage (9).

5. Cylindre pneumatique selon la revendication 4, **caractérisé en ce que** l'espace de levage (9) est disposé dans un couvercle de cylindre (4) terminant le cylindre pneumatique (1).

6. Cylindre pneumatique selon la revendication 4, **caractérisé en ce que** l'espace de levage (9) est disposé dans le piston de cylindre (22).

7. Cylindre pneumatique selon la revendication 2, **caractérisé en ce que** comme élément de levage, un élément étanche (24) élastique est prévu entre le tenon d'amortissement (18) et le piston de cylindre (22), l'élément étanche (24) étant creux et disposé dans le piston de cylindre (22).

8. Cylindre pneumatique selon l'une quelconque des revendications 1 à 7, **caractérisé en ce qu'**une ouverture de ventilation (17) est prévue sur le cylindre pneumatique (1), laquelle est reliée au volume d'amortissement (19).

9. Cylindre pneumatique selon l'une quelconque des revendications 1 à 8, **caractérisé en ce qu'**un amortissement à réglage automatique en position finale est disposé sur les deux positions finales du piston de cylindre (22).

10. Procédé d'amortissement à réglage automatique en position finale d'un piston de cylindre (22) déplacé dans un boîtier de cylindre (15) d'un cylindre pneumatique (1) qui est sollicité sur un côté par une pression de travail (p₁), et un volume d'amortissement (19) délimité par le côté du piston de cylindre (22) qui n'est pas sollicité par la pression étant formé par le mouvement du piston de cylindre (22) dans la zone de la position finale du piston de cylindre (22), une pression d'amortissement (p₂) apparaissant dans le volume d'amortissement (19) par le mouvement du piston de cylindre (22), par laquelle un élément de levage (7, 24) est sollicité, par le mouvement duquel un canal de ventilation (5) pour la pression d'amortissement (p₂) est ouvert, **caractérisé en ce que** l'élément de levage (7, 24) est déplacé par cette pression d'amortissement (p₂) le sollicitant contre un volume de moyen sous pression final sollicité par la pression de travail (p₁) ou une pression de ventilation (p₃) de sorte que l'élément de levage (7, 24) libère la section transversale d'écoulement du canal de ventilation (5) en fonction du rapport entre la pression d'amortissement (p₂) agissant sur un côté et la pression de travail (p₁) ou pression de ventilation (p₃) régnant respectivement sur son côté opposé dans l'espace de levage (9).
